# FASCICULE DE BREVET EUROPEEN

(11) **EP 1 564 344 B1**
(45) Date de publication et mention de la délivrance du brevet: **12.11.2008**
(21) Numéro de dépôt: 05001090.9
(22) Date de dépôt: 20.01.2005
(51) Int. Cl.: E04G 5/06, E04G 5/14

(54) **Dispositif de réglage et de blocage de supports de potelets de garde-corps pour console d'échafaudage**
Justierungs- und Halterungsvorrichtung für Geländerpfosten von einer Gerüstkonsole
Adjustment and clamping device for stanchions of a scaffold console

(30) Priorité: 10.02.2004 FR 0401308
(43) Date de publication de la demande: 17.08.2005
(73) Titulaire: MACC, 86104 Chatellerault Cédex (FR)
(72) Inventeur: Merigot, Jean-Paul, 86104 Chatellerault Cedex (FR)

(56) Documents cités:
- DE-A- 2 000 711
- DE-U- 9 411 681
- DE-U- 29 812 983
- FR-A- 1 588 914
- US-A1- 2003 021 627

## Description

La présente invention concerne un nouveau mode de réalisation du dispositif permettant de bloquer entre eux, après réglage du positionnement et de l'espacement, les deux supports de potelets de garde-corps coulissant sur la traverse support de plancher d'une console d'échafaudage.

Un dispositif conforme au préambule de la revendication 1 est décrit dans DE 9 411 681 U.

Les avantages procurés par un dispositif semblable sont déjà développés dans la demande de brevet déposée par la société MACC sous le n° 0400255 en date du 12 janvier 2004 décrivant un moyen de blocage des supports de potelets par excentrique classique (FR 2 864 980 et EP 1 555 362, 54(3) CBE).

La présente invention concerne un dispositif permettant de régler et de bloquer des supports de potelets de garde-corps au moyen d'un excentrique déformable sous l'effet d'une certaine élasticité de la pièce métallique le composant.

Cet excentrique est constitué d'une manette de manoeuvre et d'une partie excentrée autour d'un axe de rotation. L'ensemble est réalisé en profil plat dont une extrémité est enroulée et excentrée par rapport à une douille de rotation. Cette douille, solidaire du profil plat, tourne autour d'un axe solidaire d'une chape elle-même solidaire du support potelet.

Lors du serrage au moyen de la manette, l'excentrique passe par un point maximum d'excentration. Dans cette position, le profil plat présente une partie droite puis un retour rectiligne oblique revenant en direction de la douille de rotation : l'extrémité supérieure de ce retour ne rejoint pas totalement la douille ou la partie de la manette de façon à conserver un jeu de quelques millimètres conférant à cette forme de pièce une propriété élastique utile dans la position de blocage.

Aussi, en actionnant la manette vers le bas, celle-ci tourne autour de l'axe pour atteindre un degré maximum d'excentration qui provoque une légère déformation par élasticité de l'excentrique venant prendre appui sur la traverse de la console d'échafaudage.

L'effet ressort donné par l'élasticité du profil plat combiné avec le point d'excentration maximum, assure le maintien du support potelet en position bloquée sur la traverse de la console d'échafaudage.

D'autre part, cette même élasticité a pour effet d'éviter des déformations de la traverse et de l'excentrique tout en autorisant par exemple des inégalités du revêtement de protection, notamment de la traverse souvent galvanisée.

La figure 1 représente en perspective une console d'échafaudage.

La figure 2 représente une vue de côté d'une console d'échafaudage avec des éléments de plancher jointifs entre les deux supports de potelets.

La figure 3 représente en perspective un support de potelet sur la traverse de la console d'échafaudage et son excentrique de blocage.

La figure 4 représente en coupe un support de potelet sur la traverse de la console d'échafaudage avec l'excentrique en position bloquée.

Selon les figures 1 et 2, la console d'échafaudage (1) est constituée d'une traverse (2), d'une barre verticale d'appui (3) et d'une jambe de force (4), l'ensemble triangulé par des renforts (5).

Selon les figures 1, 2 et 3, les deux supports de potelets (6) de garde-corps placés sur la traverse (2) de la console d'échafaudage (1) peuvent coulisser sur la longueur de ladite traverse et comportent un fourreau (19) dans lequel vient s'emboîter le potelet (20). Les supports de potelets (6) sont réglés en écartement selon les éléments (9) formant un platelage (8).

Toujours selon les figures 1, 2, 3 et 4, les supports de potelets (6) peuvent être mobilisés sur la traverse (2) de la console d'échafaudage (1) au moyen de l'excentrique à manette à manoeuvre manuelle (7).

Selon les figures 3 et 4, l'excentrique à manette à manoeuvre manuelle (7) est réalisé par un profil plat (10) dont la partie (15) fait office de manette de manoeuvre manuelle et la partie (11) est enroulée et excentrée par rapport à la douille de rotation (18) soudée sous le dessous de la partie (15) de l'excentrique à manette à manoeuvre manuelle (5). Cette partie (11) se prolonge par une partie droite (12) qui, elle-même, se termine par une partie (13) rectiligne et pliée obliquant vers la douille de rotation (18) et le dessous de la partie (15) du profil plat (10). Un jeu de quelques millimètres existe entre l'extrémité (16) de ladite partie (13) de l'excentrique et la douille de rotation (18) et le dessous de la partie (15) du profil plat (10). L'excentrique à manette à manoeuvre manuelle (7) tourne autour d'un axe (14) porté par une chape (17) solidaire du support potelet (6) enveloppant la traverse (2) de la console d'échafaudage (1).

Lors de la mise en position de déblocage du support potelet (6) pour permettre son coulissement sur la traverse (2) de la console d'échafaudage (1), l'excentrique à manette à manoeuvre manuelle (7) lors de son relevage, tourne autour de l'axe (14). Le profil plat (10) constituant l'excentrique à manette à manoeuvre manuelle (7) n'étant pas totalement fermé à son extrémité (16), le jeu existant entre cette extrémité et le dessous de la partie (15) de l'excentrique à manette à manoeuvre manuelle (7) autorise un effet d'élasticité qui évite les déformations permanentes lors de la mise en position de blocage tout en favorisant le maintien de l'excentrique à manette à manoeuvre manuelle (7) dans cette position.

## Revendications

1. Dispositif de réglage et de blocage des supports de potelets (6) de garde-corps pour console d'échafaudage coulissant sur la traverse (2) support de plancher de la console d'échafaudage (1), comportant une chape (17) porteuse d'un axe (14) et enveloppant la traverse (2) de la console d'échafaudage (1), un fourreau (19) dans lequel vient s'emboîter le potelet (20), un excentrique à manette à manoeuvre manuelle (7) **caractérisé en ce que** l'excentrique à manette (7) est réalisé au moyen d'un profil plat (10), ledit dispositif comprenant une douille de rotation (18), soudée sous une première partie (15) du profil plat faisant office de manette de manoeuvre manuelle, ladite douille (18) tournant autour de l'axe (14), une deuxième partie (11) dudit profil plat (10) étant enroulée et excentrée par rapport à la douille de rotation (18).

2. Dispositif de réglage et de blocage des supports de potelets (6) de garde-corps pour console d'échafaudage suivant revendication 1, **caractérisé en ce que** la partie (11) enroulée du profil plat (10) est prolongée d'une partie droite (12) elle-même prolongée par une partie (13) rectiligne et pliée obliquant vers la douille de rotation (18) et la partie (15) du profil plat (10).

3. Dispositif de réglage et de blocage des supports de potelets (6) de garde-corps pour console d'échafaudage, suivant revendications 1 et 2, **caractérisé en ce qu'**il existe un jeu de quelques millimètres entre l'extrémité (16) de la partie (13) et la douille de rotation (18) ainsi que le dessous de la partie (15) du profil plat (10) permettant une déformation par élasticité de l'excentrique à manette à manoeuvre manuelle (7) venant, en position de blocage, prendre appui sur la traverse (2) de la console d'échafaudage (1).

## Claims

1. A device for adjusting and locking the guard-rail post supports (6) of a scaffolding bracket sliding on the deck support cross-piece (2) of the scaffolding bracket (1), comprising a mounting (17) bearing a pin (14) and enveloping the cross-piece (2) of the scaffolding bracket (1), a sleeve (19) in which the post (20) fits, a manually operated lever cam (7) made from a flat profile (10) **characterized in that** part (11) of the said flat profile (10) is rolled and eccentric in relation to the rotation bush (18) welded under the part (15) of the flat profile (10) and turning around the pin (14).

2. A device for adjusting and locking the guard-rail post supports (6) of a scaffolding bracket according to claim 1, **characterized in that** the rolled part (11) of the flat profile (10) is prolonged with a straight part (12), itself prolonged with a rectilinear and folded part (13) slanting towards the rotation bush (18) and part (15) of the flat profile (10).

3. A device for adjusting and locking the guard-rail post supports (6) of a scaffolding bracket, according to claims 1 and 2, **characterized in that** there is a space of a few millimeters between the end (16) of part (13) and the rotation bush (18) as well as the bottom of part (15) of the flat profile (10) allowing the manually operated lever cam (7) to be deformed by elasticity, which then comes into locking position by bearing on cross-piece (2) of the scaffolding bracket (1).

## Patentansprüche

1. Vorrichtung zum Einstellen und Sichern der Geländerhaltestützen (6) für eine auf dem Querträger (2) gleitende Gerüstkonsole, der auch als Stütze des Bodens der Gerüstkonsole (1) dient, mit einem eine Achse (14) tragenden und den Querträger (2) der Gerüstkonsole (1) umfassenden Bügel (17), einem Schaft (19), in den sich die Stütze (20) einsetzen lässt, einem Exzenter mit einem manuell bedienbaren Hebel (7), der aus einem Flachprofil (10) hergestellt ist, **dadurch gekennzeichnet, dass** der Abschnitt (11) des Flachprofils (10) in Bezug auf die Drehbuchse (18), welche unter dem Abschnitt (15) des Flachprofils (10) angeschweißt ist und sich um die Achse (14) dreht, aufgerollt und exzentrisch angeordnet ist.

2. Vorrichtung zum Einstellen und Sichern der Geländerhaltestützen (6) für Gerüstkonsolen nach Anspruch 1, **dadurch gekennzeichnet, dass** der aufgerollte Abschnitt (11) des Flachprofils (10) durch einen geraden Abschnitt (12) verlängert ist, der wiederum durch einen geradlinigen Abschnitt (13) verlängert und schräg Richtung Drehbuchse (18) und Abschnitt (15) des Flachprofils (10) abgeknickt ist.

3. Vorrichtung zum Einstellen und Sichern der Geländerhaltestützen (6) für Gerüstkonsolen nach Anspruch 1 und 2, **dadurch gekennzeichnet, dass** zwischen dem Ende (16) des Abschnitts (13) und der Drehbuchse (18) sowie der Unterseite des Abschnitts (15) des Flachprofils (10) ein Spiel vorhanden ist, das ein elastisches Verformen des Exzenters mit dem manuell manövrierbaren Hebel (7) ermöglicht, der in der gesicherten Position auf dem Querträger (2) der Gerüstkonsole (1) aufliegt.
